# EUROPÄISCHE PATENTSCHRIFT

(11) **EP 1 042 126 B1**
(45) Veröffentlichungstag und Bekanntmachung des Hinweises auf die Patenterteilung: **22.05.2002**
(21) Anmeldenummer: 99910167.8
(22) Anmeldetag: 29.01.1999
(51) Int. Cl.: B41M 5/035

(54) **VERFAHREN UND VORRICHTUNG ZUM AUF- UND/ODER EINBRINGEN EINES FARBDEKORS AUF BZW. IN EINEN GEGENSTAND**
METHOD AND DEVICE FOR TRANSFERRING A COLOUR PATTERN ON OR INTO AN OBJECT
PROCEDE ET DISPOSITIF POUR APPLIQUER UN DECOR COLORE SUR UN ARTICLE ET/OU POUR L'INTRODUIRE A L'INTERIEUR DUDIT ARTICLE

(30) Priorität: 03.02.1998 DE 19804218
(43) Veröffentlichungstag der Anmeldung: 11.10.2000
(73) Patentinhaber: Bush Industries, Inc., Jamestown, N.Y. 14702-0460 (US); Bush Viotechnik GmbH, 26160 Bad Zwischenahn (DE)
(72) Erfinder: ZAHER, Maximilian, D-26125 Oldenburg (DE); KAMPMEIER, Franz, D-33449 Langenberg-Benteler (DE); WALTER, Thomas, D-26133 Oldenburg (DE)
(74) Vertreter: von Hellfeld, Axel, Dr.
(86) Internationale Anmeldenummer: EP9900601
(87) Internationale Veröffentlichungsnummer: WO9939915

(56) Entgegenhaltungen:
- DE-A- 2 837 166
- DE-A- 3 244 355
- DE-A- 3 310 432

## Beschreibung

Die Erfindung betrifft ein Verfahren und eine Vorrichtung zum Auf- und/oder Einbringen eines Farbdekors auf bzw. in einen Gegenstand, bei dem ein Träger mit Farbstoff in Anlage an den Gegenstand gebracht wird, um Farbstoff vom Träger auf den Gegenstand zu übertragen.

Die Erfindung geht aus von einem Stand der Technik, wie er aus der EP-A 0 282 859 "Verfahren und Vorrichtung zum Auftragen eines Dekors auf einen Gegenstand" bekannt ist. Bei diesem Stand der Technik wird ein Farbdekor aus sublimierbaren Farbstoffen zunächst auf einen Träger aufgebracht. Der Träger kann z. B. aus Papier bestehen. Dieses Farbdekor soll dann vom Träger auf den zu dekorierenden Gegenstand übertragen werden. Der Gegenstand kann z. B. aus einem geeigneten Kunststoff bestehen oder auch aus einem anderen Material, das z. B. mit Kunststoff oder Lack beschichtet ist. Für die Übertragung des Farbdekors wird der Träger über den Gegenstand gelegt und durch Temperaturerhöhung wird mittels Sublimation das Farbdekor vom Träger auf den Gegenstand übertragen. Um eine gleichmäßige Anlage des Trägers am Gegenstand und eine homogene Druckverteilung zu erzielen, wird bei dem zitierten Stand der Technik ein Tuch aus elastischem Material (z. B. Silikon) über den Träger gelegt. Mittels einer Vakuumpumpe wird über dem Tisch, auf dem der Gegenstand mit dem Träger und dem Abdecktuch abgelegt ist, ein Unterdruck erzeugt, der den Träger mit dem darüberliegenden Tuch ansaugt. Die vorliegende Erfindung findet z. B. bei diesem Stand der Technik - mit oder ohne Silikontuch - Anwendung.

Weiterhin geht die Erfindung aus von einem Stand der Technik, wie er aus der EP-A 0 573 676 "Verwendung eines Trägers mit "release"-Eigenschaften zum Auftragen von Lack und Farbe auf ein Substrat" aus. Bei diesem Stand der Technik werden Träger (z. B. aus geeignetem Papier) mit sog. "release"-Eigenschaften zur Übertragung eines Dekors auf einen Gegenstand verwendet. Die "release"-Eigenschaft des Trägers bedeutet, daß sich das Dekor in der Art eines "Abziehbildes" vom Träger abziehen und auf diese Weise auf den Gegenstand übertragen läßt.

Aus der DE 28 37 166 A1 ist es bekannt, beim Transferbedrucken von Textilbahnen eine Druckfolie mittels Luftströmen gegen die Textilbahn zu drücken. Zum Erzeugen der Luftströme ist eine Mehrzahl von Düsenreihen bzw. Schlitzkästen vorgesehen, die über einen Verteilerkasten mit Luft gespeist werden.

Bei einem in der DE 32 44 355 A1 beschriebenen Transferdruckverfahren wird ein flächiger Farbträger mittels überatmosphärischen Gasdrucks an eine zu bedruckende Oberfläche eines Gegenstandes angedrückt. Dieses Verfahren wird in der DE 33 10 432 A1 dahingehend weitergebildet, daß eine Schablone eingesetzt wird, die bewirkt, daß der Gasdruck nur in einer begrenzten Zone auf einen Teil der Rückseite des Farbträgers einwirkt.

Die Erfindung liegt die Aufgabe zugrunde, die Verfahren bzw. Vorrichtungen gemäß dem vorstehend genannten Stand der Technik insbesondere hinsichtlich der Qualität der Farbdekorierung zu verbessern.

Das erfindungsgemäße Verfahren ist im Patentanspruch 1 gekennzeichnet. Diese Technik ist insbesondere sowohl beim eingangs erwähnten Sublimationstransfer als auch beim "release"-Transfer des Farbdekors einsetzbar. Der Gasstrahl bewirkt ein ganzflächiges dichtes Anliegen des Trägers am Gegenstand ohne Gaseinschlüsse oder sonstige Inhomogenitäten. Der Gasstrahl kann über den Gegenstand mit daraufliegendem Träger (und gegebenenfalls dem daraufliegenden elastischen Tuch) in der Art eines "Streichmessers" geführt werden. Dabei werden Gaseinschlüsse herausgestrichen und eine satte ganzflächige Anlage des Trägers am Gegenstand gewährleistet.

Bevorzugt ist vorgesehen, daß der Gasstrahl in zumindest einer Richtung eine Abmessung hat, die klein ist im Vergleich zur Abmessung des Gegenstandes in dieser Richtung. Dabei ist besonders bevorzugt vorgesehen, daß der Gasstrahl die Form eines Messers hat und linienförmig über den Träger bzw. das gegebenenfalls darauf liegende Tuch geführt wird. Dabei hat der linienförmige Gasstrahl bevorzugt eine Länge, die größer ist als die Breite des Gegenstandes zuzüglich der überlappenden Bereiche des Trägers bzw. des Tuches.

Weiterhin ist bei der vorstehend beschriebenen messerförmigen Gestaltung des Gasstrahls vorgesehen, daß die Richtung der Linie zumindest eines Gasstrahls einen Winkel mit der Richtung der Relativbewegung zwischen Gasstrahl und Gegenstand bildet, der von 0° und 90° verschieden ist.

Eine weitere bevorzugte Ausgestaltung der Erfindung, die insbesondere beim Einsatz von sublimierbaren Farbstoffen beim Farbdekor Verwendung findet, sieht vor, daß der Gasstrahl auf eine Temperatur erhitzt wird, bei der er bewirkt oder zumindest fördert, daß der Farbstoff sublimiert und so vom Träger auf den Gegenstand übergeht.

Die Erfindung ermöglicht insbesondere eine hohe Qualität der farbigen Dekorierung des Gegenstandes im Kantenbereich, wenn der Gasstrahl entsprechend schräg auf den Kantenbereich gerichtet wird, wobei er den Träger auf beiden Seiten der Kante gleichmäßig andrückt.

Bei Verwendung eines aufgeheizten Gasstrahls ist bevorzugt eine Schrägstellung des Strahls in bezug auf die Relativbewegung zwischen Gegenstand und Strahl so vorgesehen, daß die Bereiche des Trägers, die auf den Gasstrahl zulaufen, einer Vorwärmung unterzogen werden. Die heiße Luft des Gasstrahls nach dem Auftreffen strömt also "stromauf" in bezug auf die Relativbewegung zwischen Gegenstand und Gasstrahl.

Der erfindungsgemäße Gasstrahl kann mit oder ohne den oben beschriebenen Saugeffekt mit Verwendung einer Vakuumpumpe eingesetzt werden.

Die Erfindung betrifft auch eine Vorrichtung gemäß Anspruch 9. Die Vorrichtung kann bevorzugt eine oder mehrere der oben erwähnten Merkmale aufweisen oder auch ein oder mehrere Merkmale aus der nachfolgenden Beschreibung bevorzugter Ausführungsbeispiele der Erfindung anhand der Zeichnung. Es zeigt:
- Figur 1: schematisch eine Vorrichtung zum Auf- und/oder Einbringen eines Farbdekors auf bzw, in einen Gegenstand;
- Figur 2: eine Draufsicht auf die Vorrichtung gemäß Fig. 1;
- Figur 3: schematisch einen Gasstrahlgenerator;
- Figur 4: einen Schnitt durch den Gasstrahlgenerator gemäß Figur 3 entlang der Linie I-I und
- Figur 5: eine Abwandlung der Vorrichtung gemäß Fig. 1 mit zwei Gasstrahlen.

Figur 1 zeigt einen zu dekorierenden Gegenstand 10. Beim dargestellten Ausführungsbeispiel soll der Gegenstand 10 mit sublimierbaren Dispersionsfarbstoffen dekoriert werden. Der Gegenstand 10 kann z. B. aus Kunststoff bestehen, in das die Farbstoffmoleküle hineindiffundieren können.

Zunächst wird das Farbdekor auf einen Träger 12 gedruckt. Der Träger 12 besteht beim dargestellten Ausführungsbeispiel aus Papier. Mit der bedruckten Seite nach unten wird der Träger 12 gemäß Fig. 1 über den Gegenstand 10 gelegt, so daß das Papier über die Kanten übersteht. Über den Träger 12 wird ein elastisches Tuch 14, z. B. aus Silikon, gelegt. Der Gegenstand 10 mit dem Träger 12 und dem Tuch 14 liegt auf einem Tisch 16. Im Tisch 16 ist ein Kanal 18 mit Verzweigungen 18a ausgeformt. Der Pfeil 22 deutet einen Anschluß an eine Saugpumpe (nicht gezeigt) an, die über die Kanäle 18 und die Verzweigungen 18a unmittelbar über der Tischplatte einen Unterdruck erzeugt, so daß das Tuch 14 mit dem darunterliegenden Träger 12 angesaugt und über den Gegenstand 10 gezogen werden. Dies ist als solches im obengenannten Stand der Technik beschrieben.

Ein Gasstrahl 20 beaufschlagt das Tuch 14 und drückt so den Träger 12 gegen den Gegenstand 10. Wie die Draufsicht gemäß Figur 2 zeigt, hat der Gasstrahl 20 eine Linienform mit einer Linienbreite, die sehr klein ist im Vergleich zur Abmessung des Gegenstandes 10. Der langgestreckte schmale Gasstrahl 20 kann z. B. eine Breite von wenigen Millimetern haben, z. B. eine Mindestbreite von etwa 1 mm und eine Maximalbreite von 10 mm oder weniger.

Der Gasstrahl 20 wird so über den Gegenstand 10 geführt, daß er sukzessive in den Figuren 1 und 2 z. B. von links nach rechts über den Träger 14 und den darunterliegenden Gegenstand 10 streicht. Dabei wird der Gasstrahl insbesondere so geführt, daß er im kritischen Kantenbereich des Gegenstandes für eine saubere Übertragung des Farbdekors sorgt. Dies wird weiter unten anhand der Figur 5 näher erläutert.

Die Figuren 3 und 4 zeigen schematisch ein Ausführungsbeispiel eines Gasstrahlgenerators 24. Der Gasstrahlgenerator weist einen Stutzen 28 auf, in den heiße Luft durch einen Einlaß 16 in Richtung der Pfeile einströmt. Vor dem Stutzen ist ein Gebläse (nicht gezeigt) angeordnet. Eine Heizvorrichtung für das Gas ist mit dem Bezugszeichen 32 schematisch angedeutet. Der heiße Gasstrom tritt durch den Stutzen 28 in einen Trichter 30, der gemäß Figur 4 sich zu einer Düse 34 mit dem Durchmesser "D" verjüngt. Diese Struktur des Trichters 30 erzeugt einen linienförmigen Gasstrahl 20 gemäß Figur 2. Die Gasführung durch den Trichter 30 ist so, daß durch eine geeignete Struktur des Trichters 30 und/oder besondere Drosseln im Trichter der durch die Düse 34 austretende heiße Gasstrom über die gesamte Länge des linienförmigen Gasstrahls 20 (vgl. Fig. 2) zumindest annähernd homogen ist, d. h. der Gasstrahl hat in jeder Flächeneinheit zumindest annähernd gleiche Intensität und Geschwindigkeit, so daß die vom Gasstrahl erzeugte Druckverteilung zwischen Träger und Gegenstand über die gesamte Erstreckung des Gasstrahls im wesentlichen homogen ist.

Der Gasstrahl 20 wird auf eine Temperatur erhitzt, bei der er den Träger 12 und das darauf gedruckte Farbdekor soweit erhitzt, daß die gewünschte Sublimation der Farbstoffmoleküle zwecks Übertragung auf den Gegenstand 10 abläuft. Dadurch wird eine sehr homogene Erhitzung im Wirkungsbereich des Gasstrahles erreicht und die Sublimation kann in kurzer Zeit sehr effektiv durchgeführt werden. Im Vergleich mit IR-Strahlern des Standes der Technik ist der Energieaufwand erheblich reduziert.

Der Gasstrahl läßt sich hinsichtlich einer Reihe von Parametern leicht steuern, so z. B. hinsichtlich des am Träger erzeugten Druckes und/oder der Temperatur des Gases. Damit kann eine optimale Anpassung an die Verhältnisse des zu bedruckenden Gegenstandes und des Trägers durchgeführt werden.

Figur 5 zeigt schematisch eine Abwandlung des vorstehend beschriebenen Ausführungsbeispieles mit zwei Gasstrahlen 20a und 20b. Der Tisch 16 ist hier als Laufwagen ausgebildet, der sich in Fig. 5 in Richtung des Pfeiles 36 bewegt. Die beiden linienförmigen Gasstrahlen 20a, 20b sind stationär. Die Kanten des Gegenstandes 10 sind in Figur 5 mit den Bezugszeichen 38, 40, 42, 44 bezeichnet. Die beiden linienförmigen Gasstrahlen 20a, 20b bilden mit der Vorschubrichtung 36, also der Richtung der Relativbewegung zwischen Tisch 16 und Gasstrahlen, Winkel α bzw. β. Diese Winkel sind von 0° und 90° verschieden. Der erste Gasstrahl 20a erfaßt schräg die vorlaufende Kante 42 und die Seitenkante 38 des Gegenstandes 10, so daß der Träger auch im Kantenbereich gleichmäßig angedrückt wird. Die Schrägstellung hat einen besonders hochwertigen Farbübertrag im Kantenbereich ergeben. Der ebenfalls schräggestellte zweite Gasstrahl 20b erfaßt die vorlaufende Kante 42 und die andere Seitenkante 40 des Gegenstandes 10.

Neben der in Fig. 5 gezeigten Schrägstellung der linienförmigen Gasstrahlen 20a und 20b können die messerförmigen Gasstrahlen auch schräg zur Zeichnungsebene gestellt werden, d. h. der Winkel zwischen dem "Messerblatt" des Gasstrahls und der Oberfläche des Trägers 12 bzw. Tuches 14 ist nicht notwendig gleich 90°. Eine Schrägstellung des Gasstrahles in bezug auf die Hauptebene des Trägers 12 hat zur Folge, daß die heißen Gase gegen die Richtung der Relativbewegung 36 strömen und so der Träger 12 vor seinem Eintritt in den Wirkungsbereich des Gasstrahls vorgewärmt wird. Es versteht sich, daß Luft als Gas geeignet ist. Die Schrägstellung der Gasstrahlen ermöglicht insbesondere im Kantenbereich auch eine gleichmäßige Erhitzung.

Das vorstehend beschriebene Verfahren und die Vorrichtung können z. B. dahingehend abgewandelt werden, daß bei Verwendung eines Trägers mit "release"-Eigenschaften ohne Silikontuch gearbeitet wird. In diesem Fall kann auch auf die Heizung des Gases in vielen Fällen verzichtet werden.

## Patentansprüche

1. Verfahren zum Auf- und/oder Einbringen eines Farbdekors auf bzw. in einen Gegenstand (10), bei dem ein Träger (12) mit Farbstoff in Anlage an den Gegenstand (10) gebracht wird, um Farbstoff vom Träger auf den Gegenstand zu übertragen, und bei dem die Anlage des Trägers (12) an dem Gegenstand (10) durch zumindest einen Gasstrahl (20) gefördert wird,
**dadurch gekennzeichnet, daß**
zumindest ein Gasstrahl (20a, 20b) zumindest eine Seitenkante (38, 40) des Gegenstandes (10) mit daraufliegendem Träger (12) erfaßt.

2. Verfahren nach Anspruch 1,
**dadurch gekennzeichnet, daß**
der Gasstrahl (20, 20a, 20b) die Form eines Messers hat und linienförmig über den Träger (12) oder ein Tuch (14) geführt wird, und daß die Richtung (42, 44) der Linie zumindest eines Gasstrahls (20a, 20b) einen Winkel (α, β) mit der Richtung (36) der Relativbewegung zwischen Gasstrahl und Gegenstand (10) bildet, der von 0° und 90° verschieden ist.

3. Verfahren nach einem der vorhergehenden Ansprüche,
**dadurch gekennzeichnet, daß**
der Gasstrahl (20) in zumindest einer Richtung eine Abmessung (D) hat, die klein ist im Vergleich zur Abmessung des Gegenstandes (10) in dieser Richtung.

4. Verfahren nach einem der vorhergehenden Ansprüche,
**dadurch gekennzeichnet, daß**
ein sublimierbarer Farbstoff verwendet wird und daß der Gasstrahl (20) auf eine Temperatur erhitzt wird, bei der er bewirkt oder zumindest fördert, daß der Farbstoff sublimiert und vom Träger (12) auf den Gegenstand (10) übergeht.

5. Verfahren nach einem der vorhergehenden Ansprüche,
**dadurch gekennzeichnet, daß**
der Träger (12) zur Förderung des Überganges des Farbdekors auf den Gegenstand eine "release"-Eigenschaft hat.

6. Verfahren nach einem der vorhergehenden Ansprüche,
**dadurch gekennzeichnet, daß**
eine Relativbewegung zwischen einerseits dem Gasstrahl (20) und andererseits dem Träger (12) und dem Gegenstand (10) durchgeführt wird.

7. Verfahren nach einem der vorhergehenden Ansprüche,
**dadurch gekennzeichnet, daß**
über dem Träger (12) ein Tuch (14) aus elastischem Material angeordnet wird.

8. Verfahren nach einem der vorhergehenden Ansprüche,
**dadurch gekennzeichnet, daß**
der Träger (12) aus Papier besteht.

9. Vorrichtung zum Auf- und/oder Einbringen eines Farbdekors auf bzw. in einen Gegenstand (10), bei der der Gegenstand auf einem Tisch (16) angeordnet und darüber ein Träger (12) mit einem zu übertragenden Farbdekor abgelegt ist, mit zumindest einem Gasstrahlgenerator (24) zum Erzeugen eines Gasstrahls (20), der den Träger (12) an den Gegenstand (10) drückt,
**dadurch gekennzeichnet, daß**
der Gasstrahl (20a, 20b) so positioniert ist, daß er zumindest eine Seitenkante des Gegenstandes mit daraufliegendem

10. Vorrichtung nach Anspruch 9,
**dadurch gekennzeichnet, daß**
der Gasstrahl (20, 20a, 20b) die Form eines Messers hat und linienförmig über den Träger (12) oder ein Tuch (14) geführt wird, und daß die Richtung (42, 44) der Linie zumindest eines Gasstrahls (20a, 20b) einen Winkel (α, β) mit der Richtung (36) der Relativbewegung zwischen Gasstrahl und Gegenstand (10) bildet, der von 0° und 90° verschieden ist.

## Claims

1. A process for applying and/or introducing a coloured decoration respectively to or into an article (10), in which a substrate (12) with dye is applied against the article (10) so as to transfer dye from the substrate to the article, and in which the application of the substrate (12) against the article (10) is promoted by at least one gas jet (20),
**characterised in that** at least one gas jet (20a, 20b) covers at least one side edge (38, 40) of the article (12) with substrate (12) thereon.

2. The process according to claim 1,
**characterised in that**
the gas jet (20, 20a, 20b) has the shape of a knife and is guided as a line across the substrate (12) or a cloth (14), and that the direction (42, 44) of the line of at least one gas jet (20a, 20b) forms an angle (α, β) with the direction (36) of the relative movement between gas jet and article (10) which angle is different from 0° and 90°.

3. The process according to one of the preceding claims,
**characterised in that**
the gas jet (20) has in at least one direction a dimension (D) which is small as compared to the dimension of the article (10) in this direction.

4. The process according to one of the preceding claims,
**characterised in that**
a sublimible dye is used and that the gas jet (20) is heated to a temperature at which it effects or at least promotes that the dye is sublimated and transferred from the substrate (12) to the article (10).

5. The process according to one of the preceding claims,
**characterised in that**
the substrate (12) has a "release" property to promote transfer of the coloured decoration to the article.

6. The process according to one of the preceding claims,
**characterised in that** a relative movement is performed between the gas jet (20) on the one hand and the substrate (12) and the article (10) on the other.

7. The process according to one of the preceding claims,
**characterised in that** a cloth (14) of resilient material is arranged over the substrate (12).

8. The process according to one of the preceding claims,
**characterised in that** the substrate (12) consists of paper.

9. A device for applying and/or introducing a coloured decoration respectively to or into an article (10),
in which the article is arranged on a table (16) and
a substrate (12) having a coloured decoration to be transferred is positioned thereover, said device having at least one gas jet generator (24) for producing a gas jet (20) which presses the substrate (12) against the article (10),
**characterised in that**
the gas jet (20a, 20b) is positioned in such a manner that it covers at least one side edge of the article with the carrier placed thereon.

10. The device according to claim 9,
**characterised in that**
the gas jet (20, 20a, 20b) has the shape of a knife and is guided as a line across the substrate (12) or a cloth (14), and that the direction (42, 44) of the line of at least one gas jet (20a, 20b) forms an angle (α, β) with the direction (36) of the relative movement between gas jet and object (10) which angle is different from 0° and 90°.

## Revendications

1. Procédé pour déposer sur et / ou introduire dans un objet (10) une décoration en couleurs, dans lequel un support (12) avec le produit colorant est appliqué contre l'objet (10) pour transférer le colorant du support sur l'objet et dans lequel l'application du support (12) à l'objet (10) est favorisée par au moins un jet de gaz (20),
**caractérisé en ce que**
au moins un jet de gaz (20a, 20b) atteint au moins un bord latéral (38, 40) de l'objet (10) sur lequel se trouve le support (12).

2. Procédé selon la revendication 1,
**caractérisé en ce que**
le jet de gaz (20, 20a, 20b) a la forme d'une lame et est guidé en forme de ligne sur le support (12) ou une feuille (14) et **en ce que** la direction (42, 44) de la ligne d'au moins un jet de gaz (20a, 20b) fait un angle (α, β) avec la direction (36) du mouvement relatif entre le jet de gaz et l'objet (10) qui est différent de 0° et de 90°.

3. Procédé selon l'une quelconque des revendications précédentes,
**caractérisé en ce que**
le jet de gaz (20) a, dans au moins une direction, une dimension (D) qui est petite en comparaison avec la dimension de l'objet (10) dans cette direction.

4. Procédé selon l'une quelconque des revendications précédentes,
**caractérisé en ce qu'**on
utilise un produit colorant pouvant être sublimé et **en ce que** le jet de gaz (20) est chauffé à une température à laquelle il provoque ou au moins favorise la sublimation du produit colorant et son transfert du support (12) sur l'objet (10).

5. Procédé selon l'une quelconque des revendications précédentes,
**caractérisé en ce que**
le support (12) possède une propriété de "release" pour favoriser le transfert de la décoration en couleurs sur l'objet.

6. Procédé selon l'une quelconque des revendications précédentes,
**caractérisé en ce que**
un mouvement relatif est effectué entre d'une part le jet de gaz (20) et d'autre part le support (12) et l'objet (10).

7. Procédé selon l'une quelconque des revendications précédentes,
**caractérisé en ce que**
une feuille (14) en matériau souple est disposée au dessus du support (12).

8. Procédé selon l'une quelconque des revendications précédentes,
**caractérisé en ce que**
le support (12) est en papier.

9. Dispositif pour déposer sur et / ou introduire dans un objet (10) une décoration en couleurs, dans lequel l'objet est disposé sur une table (16) et un support (12) présentant une décoration en couleurs à transférer est déposé sur celui-ci avec au moins un générateur de jet de gaz (24) pour produire un jet de gaz (20) qui presse le support (12) contre l'objet (10),
**caractérisé en ce que**
le jet de gaz (20a, 20b) est positionné de telle façon qu'il atteigne au moins un bord latéral de l'objet sur lequel se trouve le support.

10. Dispositif selon la revendication 9,
**caractérisé en ce que**
le jet de gaz (20, 20a, 20b) la forme d'une lame et est guidé en forme de ligne sur le support (12) ou une feuille (14) et **en ce que** la direction (42, 44) de la ligne d'au moins un jet de gaz (20a, 20b) fait un angle (α, β) avec la direction (36) du mouvement relatif entre le jet de gaz et l'objet (10) qui est différent de 0° et de 90°.
